# EUROPÄISCHE PATENTSCHRIFT

(11) **EP 2 893 078 B1**
(45) Veröffentlichungstag und Bekanntmachung des Hinweises auf die Patenterteilung: **14.12.2016**
(21) Anmeldenummer: 13748013.3
(22) Anmeldetag: 07.08.2013
(51) Int. Cl.: D21D 99/00, D21D 5/22

(54) **FASERSORTIERUNG**
FIBRE SORTING SYSTEM
TRIAGE DE FIBRES

(30) Priorität: 10.09.2012 DE 102012215964
(43) Veröffentlichungstag der Anmeldung: 15.07.2015
(73) Patentinhaber: Voith Patent GmbH, 89522 Heidenheim (DE)
(72) Erfinder: MANNES, Wolfgang, 88213 Ravensburg-Bavendorf (DE); FRICK, Simon, 88271 Wilhelmsdorf (DE)
(86) Internationale Anmeldenummer: PCT/EP2013/066563
(87) Internationale Veröffentlichungsnummer: WO 2014/037178

(56) Entgegenhaltungen:
- WO-A1-83/03857
- WO-A1-2012/159876

## Beschreibung

Die Erfindung betrifft eine Vorrichtung zum Entfernen von Langfasern aus einer Faserstoffsus^{p}ension mit wenigstens einem Rotor mit Rotorflügeln, bei der ein Strahl der Faserstoffsuspension auf die Rotorflügel des Rotors gerichtet wird, die Strahlrichtung mit der Rotationsachse einen Winkel von weniger als 45° bildet, die Rotorflügel eine in Rotationsrichtung weisende Flügelkante aufweisen und im Schleuderbereich der Rotorflügel Auffangkammern für die von den Rotorflügeln abgeschleuderten, längeren Fasern angeordnet sind

Eine derartige Vorrichtung ist aus WO 2012 1598 76 A1 bekannt, wobei dieses Dokument unter Artikel 54(3) EPÜ fällt, wobei jedoch die Konstruktion der Rotorflügel noch nicht voll befriedigt. Darüber hinaus beschreibt die WO 83/03857 eine ähnliche Vorrichtung mit rotierender Scheibe.

Wenn eine neue Faserstoffsuspension aus Holz zubereitet oder wenn zurückgewonnenes Papier in eine Faserstoffsuspension umgewandelt wird, haben die Fasern im Allgemeinen sehr unterschiedliche Längen. Es kann dann vorteilhaft sein, die kurzen Zellulosefasern von langen Zellulosefasern zu trennen, vor allem um Papierblätter mit unterschiedlichen Qualitäten herstellen zu können.

Gewöhnlich ist es dabei das Ziel, einerseits eine Kurzfaserfraktion, die überwiegend kurze Fasern enthält, deren mittlere Längen in der Größenordnung von unter einem Millimeter liegen, und andererseits eine Langfaserfraktion zu erhalten, die überwiegend Langfasern enthält, deren mittlere Längen in der Größenordnung von über eineinhalb Millimeter liegen.

Die Gewinnung einer Langfaserfraktion, die lange Fasern enthält und beispielsweise frei von Mineralgehalten ist, kann ebenfalls interessant sein.

Meist werden derartige Anordnungen jedoch benutzt, um Altpapierfaser-Rohstoffe so weit aufzubereiten, dass sie als Rohstoff wieder zur Herstellung von Faserstoffbahnen verwendet werden können.
Gemischtes Altpapier besteht oft aus verschiedenen Sorten und hat im Vergleich zu Frischzellstoff ein relativ breites Faserlängenspektrum.
Hierzu ist es aus der DE 2018510 bekannt, die Faserstoffsuspension auf ein Lochsieb zu spritzen, wobei die Löcher jedoch zum Verstopfen neigen.

In der WO 01/29297 wird daher vorgeschlagen, ein Siebelement an einer Düse vorbeizuführen. Dabei wird das Siebelement von Drähten o.ä. gebildet, die in Bewegungsrichtung des Siebes verlaufen. Die Düse befindet sich außerhalb der Schleife des Siebelementes.
Auch dies kann hinsichtlich der Fraktionierwirkung noch nicht befriedigen.

Eine Verbesserung hinsichtlich des Fraktionierverfahrens konnte mit der WO 2010/018120 erreicht werden, bei der ein zylinderförmiges Siebelement von Stäben gebildete Sortierschlitze besitzt. Jedoch sind der Herstellungsaufwand und der Energiebedarf für die Freihaltung der Sortierschlitze mittels Reinigungsdüse relativ hoch.

Ähnlich verhält es sich auch, wenn unerwünschte Bestandteile der Faserstoffsuspension durch Waschen entfernt werden sollen.

Hinsichtlich der Erfindung erstreckt sich der Begriff Faserstoffsuspension auch auf Fasern enthaltende Prozess- oder Abwässer, bei denen die Rückgewinnung der Fasern im Vordergrund steht.

Die Aufgabe der Erfindung ist daher eine verschleißarme und effiziente Rotorgestaltung. Erfindungsgemäß wurde die Aufgabe dadurch gelöst, dass über mindestens 50% der radialen Erstreckung der Rotorflügel der Abstand zwischen den Rotorflügeln 5 bis 10-mal größer ist als die Breite der Rotorflügel in der Rotationsebene.

Auf diese Weise wird ein Optimum hinsichtlich der Stabilität und Verschleißfestigkeit der Rotorflügel, eines möglichst weitreichenden Erfassens der langen Fasern der Faserstoffsuspension durch die Rotorflügel sowie der Behandlung einer möglichst großen Menge an Faserstoffsuspension erreicht.

Eine weitere Vergrößerung der Rotorflügel in der Rotationsebene würde zwar dessen Stabilität steigern, aber auch die Durchflussmenge einschränken. Dies gilt insbesondere für die hier angestrebte Umfangsgeschwindigkeit der Rotorflügel zwischen 10 und 70, vorzugsweise zwischen 20 und 40 m/s.

Dabei soll die Flügelkante das Auffangen, Sammeln und Abschleudern der Langfaserfraktion in die Auffangkammern unterstützen. Daher ist es vorteilhaft, wenn die Rotorflügel quer zur Rotationsebene eine Dicke zwischen 0,2 und 2 mm, vorzugsweise zwischen 0,3 und 0,7 mm haben.

Um zu gewährleisten, dass die kurzen Fasern und Füllstoffe der Faserstoffsuspension möglichst problemlos an den Rotorflügeln vorbeiströmen, ist es von Vorteil, wenn die Rotorflügel ein flaches, vorzugsweise mit den langen Seitenflächen in Rotationsrichtung verlaufendes Profil aufweisen.

Außerdem ist es vorteilhaft, wenn die Rotorflügel in der Rotationsebene eine Breite zwischen 0,5 und 5 mm, vorzugsweise zwischen 1 und 3 mm haben und/oder der Abstand zwischen zwei benachbarten Rotorflügeln in der Rotationsebene zwischen 5 und 25 mm, vorzugsweise zwischen 10 und 15 mm liegt und/oder die Rotorflügel eine Länge zwischen 5 und 30 mm, vorzugsweise zwischen 10 und 20 mm haben.

Unabhängig von der Gestaltung Rotorflügel kann das radiale Hinausgleiten der Langfasern bis zum Abschleudern entlang der Flügelkante dadurch unterstützt werden, dass die Flügelkante radial nach außen zumindest in einem, vorzugsweise wenigstens dem äußersten Abschnitt bezüglich der Radialen entgegen der Rotationsrichtung geneigt verläuft, wobei der Winkel zwischen diesem geneigten Abschnitt der Flügelkante und der R adialen zwischen 30
und 70°, vorzugsweise zwischen 55 und 65° liegen sollte.

Die Wirkung der Rotorflügel lässt sich des Weiteren steigern, wenn deren Vorderkanten nicht scharf sind, sondern eine gewisse Rundung aufweisen, wie dies bspw. durch Elektropolieren erzeugt werden kann.

Damit überwiegend nur die langen Fasern an Rotorflügeln haftenbleiben und an den Rotorflügeln radial nach außen rutschen und von dort abgeschleudert werden, sollten die Radien an der Flügelkante größer als 10% der Dicke der Rotorflügel quer zur Rotationsebene sein und /oder die Rauigkeit R_{A} der Rotorflügel zumindest im Bereich der Flügelkante unter 1 liegen.

Interesse einer möglichst gleichmäßigen Gestaltung sollte die Strahlrichtung des Faserstoffsuspensionsstrahles etwa parallel zur Rotationsachse des Rotors verlaufen.

Hierbei ist es von Vorteil, wenn der Strahl über eine, den Strahl beschleunigende Düse auf die Rotorflügel gerichtet wird. Diese Beschleunigung bewirkt eine

Ausrichtung der Fasern in Strömungsrichtung, was das Erfassen der Langfasern durch die Rotorflügel unterstützt.

Des Weiteren hat es sich als vorteilhaft erwiesen, wenn die Geschwindigkeit des Faserstoffsuspensionsstrahls beim Auftreffen auf die Rotorflügel zwischen 3 und 20 m/s liegt. Auf diese Weise wird sichergestellt, dass möglichst nur die langen Fasern an den Rotorflügeln haftenbleiben, wobei der Anteil an entfernten Langfasern durch eine Erhöhung der Umfangsgeschwindigkeit der Rotorflügel vergrößert werden kann.

Damit das radiale Hinausgleiten und Abschleudern der Langfasern nicht beeinträchtigt wird, sollte sich der Faserstoffsuspensionsstrahl zumindest überwiegend, vorzugsweise ausschließlich nur über einen radial inneren Bereich der Rotorflügel erstrecken.
Eine umfassende Nutzung der Rotorflügel kann insbesondere dann erreicht werden, wenn der Faserstoffsuspensionsstrahl einen ringförmigen, die Rotationsachse des Rotors umschließenden Querschnitt besitzt. Dabei ist es von Vorteil, wenn der ringförmige Faserstoffsuspensionsstrahl eine Ringdicke zwischen 1 und 5 mm aufweist.

Außerdem sollte der Abstand zwischen der Düse und den Rotorflügeln kleiner als 20 mm, vorzugsweise kleiner als 10 und insbesondere kleiner als 5 mm sein.

Der geringe Abstand zwischen dem Düsenaustritt und den Rotorflügeln sorgt dafür, dass die infolge der Strahlbeschleunigung in der Düse verstärkte Ausrichtung der Fasern in Strömungsrichtung möglichst umfassend bis zum Auftreffen auf die Rotorflügel erhalten bleibt.

Wegen der geringen Gefahr einer Verstopfung eignet sich die Erfindung auch zur Behandlung von Faserstoffsuspensionen mit Stoffdichte bis zu 3,5%, vorzugsweise bis 3,5%.

Nachfolgend soll die Erfindung an einem Ausführungsbeispiel näher erläutert werden.

In der beigefügten Zeichnung zeigt:
- Figur 1:: einen schematischen Querschnitt durch eine Sortiervorrichtung;
- Figur 2:: eine Draufsicht auf einen Rotor 1 mit Rotorflügeln 2;
- Figur 3:: einen Ausschnitt aus Figur 2 und
- Figur 4:: einen Teilquerschnitt durch einen Rotorflügel 2.

Wie in Figur 1 zu erkennen, wird in der Sortiervorrichtung zur Abspaltung einer überwiegend längere Fasern enthaltenden Langfaserfraktion aus einer Faserstoffsuspension zur Herstellung einer Papierbahn über einen zentral in einer Düse angeordneten Formkörper 10 ein ringförmiger Faserstoffsuspensionsstrahl gebildet und auf die Rotorflügel 2 eines Rotors 1 gerichtet.

Bei einer Störung oder einem Stillstand wird der Spalt zwischen dem, den Strahl 3 außen begrenzenden Düsengehäuse 11 und dem Formkörper 10 vergrößert. Dies ist bei dem in Figur 1 gezeigten Beispiel einfach durch eine Verschiebung des Düsengehäuses 11 entgegen der Strömungsrichtung möglich.
Dies soll ein Verstopfen des Spaltes mit Fasern verhindern.

Der Formkörper 10 bewirkt eine Erhöhung der Strömungsgeschwindigkeit der Faserstoffsuspension und dabei eine verstärkte Ausrichtung der Fasern in Strömungsrichtung, was die Erfassung der Langfasern durch die Rotorflügel 2 unterstützt. Damit eine Ausrichtung der Fasern nicht zu stark verloren geht, beträgt der Abstand zwischen dem Austritt des Strahls 3 aus der Düse und den Rotorflügeln 2 nur 5 mm.

Der Rotor 1 wird hier von einem unterhalb angeordneten Motor angetrieben.
Dabei stimmt die Strahlrichtung des Faserstoffsuspensionsstrahls 3 mit der Rotorachse 4 des Rotors 1 überein, wobei die Geschwindigkeit des Faserstoffsuspensionsstrahls 3 beim Auftreffen auf die Rotorflügel 2 zwischen 3 und 20 m/s und die Umfangsgeschwindigkeit der Rotorflügel 2 zwischen 20 und 40 m/s liegt. Soll der Anteil an über die Rotorflügel 2 abgeteilten Langfasern erhöht werden, so ist hierzu die Umfangsgeschwindigkeit der Rotorflügel 2 zu erhöhen.

Beim Durchschneiden des Faserstoffsuspensionsstrahls 3 bleiben überwiegend längere Fasern an den Rotorflügeln 2 hängen. Diese können sich dort ansammeln und werden infolge der Zentrifugalkraft an den Rotorflügeln 2 radial nach außen wandern und anschließend abgeschleudert.
Damit das Abschleudern nicht durch den Faserstoffsuspensionsstrahl 3 beeinträchtigt wird, wird der Faserstoffsuspensionsstrahl 3 nur auf den radial inneren Teil der Rotorflügel 2 gerichtet, wobei die Ringstärke zwischen 1 und 5 mm liegt und die Rotorflügel 2 eine Länge zwischen 10 und 20 mm haben.
Außerdem überstreicht der Rotor mit den Rotorflügeln 2 eine Kreisfläche mit einem Durchmesser zwischen 300 und 1.500 mm, was auch bei einem ringförmigen Faserstoffsuspensionsstrahl 3 in Verbindung mit der angestrebten Strömungsgeschwindigkeit für eine ausreichende Kapazität sorgt.

Da der ringförmige Faserstoffsuspensionsstrahl 3 koaxial zur Rotationsachse 4 angeordnet ist, ergibt sich eine optimale und gleichmäßige Wirkung.
Zum Auffangen der langen, von den Rotorflügeln 2 abgeschleuderten Fasern (Langfaserfraktion) verläuft um den Rotor 1 im entsprechenden Schleuderbereich eine Auffangkammer 7. Der Rest der Faserstoffsuspension passiert die Rotorflügel 2 und wird darunter in einer Auffangwanne 12 aufgefangen und abgeführt.

Um das Einfangen der langen Fasern beim Durchschneiden des Faserstoffsuspensionsstrahls 3 zu unterstützen, haben die Rotorflügel 2 eine elektropolierte Oberfläche mit einer Rauigkeit R_{A} von unter 1 µm und quer zur Rotationsebene 8 eine Dicke D zwischen 0,3 und 0,7 mm.
Außerdem haben die Rotorflügel 2, wie in Figur 4 dargestellt, ein flaches, in Rotationsrichtung 5 verlaufendes Querschnittsprofil, wobei die Radien R bei der in Rotationsrichtung 5 weisenden Flügelkante 6 größer als 10% der Dicke D der Rotorflügel 2 sind.

In besonders einfacher Ausführung kann der Rotor 1 mit seinen Rotorflügeln 2, wie in Figur 2 gezeigt, aus einem Blech gefertigt werden.
Wesentlich ist hierbei, wie im Detail in Figur 3 zu erkennen, dass die in Rotationsrichtung 5 weisende Flügelkante 6 radial nach außen bezüglich der Radialen entgegen der Rotationsrichtung 5 mit einem Winkel 9 zwischen 55 und 65° geneigt verläuft. Dies erleichtert den langen Fasern das Gleiten entlang der Flügelkante 6 nach außen.

Dabei liegt die Breite der Rotorflügel 2 in der Rotationsebene 8 zwischen 1 und 3 mm und der Abstand zwischen zwei benachbarten Rotorflügeln 2 in der Rotationsebene 8 zwischen 10 und 15 mm.

Zur Gewährleistung einer ausreichenden Stabilität der Rotorflügel 2 und einer ausreichend großen freien Fläche für den Suspensionsstrahl 3 ist die von den Rotorflügeln 2 überstrichene Fläche 5 bis 10-mal größer als die Gesamtfläche aller Rotorflügel 2 in der Rotationsebene 8. Des Weiteren ist aus gleichem Grund über mindestens 50% der radialen Erstreckung der Rotorflügel 2 der Abstand zwischen benachbarten Rotorflügeln 2 5 bis 10-mal größer als die Breite dieser Rotorflügel 2 in der Rotationsebene 8.

In einer bevorzugten Ausführung können auch mehrere erfindungsgemäße Sortiervorrichtungen eine gemeinsame Rotationsachse 4 und damit auch einen gemeinsamen Antrieb benutzen. Dabei können die Sortiervorrichtungen in Reihen- oder Parallelschaltung betrieben werden.
Auch der Aufbau der Rotors 1 aus mehreren Segmenten kann vorteilhaft sein.

## Patentansprüche

1. Vorrichtung zum Entfernen von Langfasem aus einer Faserstoffsuspension mit wenigstens einem Rotor (1) mit Rotorflügeln (2), bei der ein Strahl (3) der Faserstoffsuspension auf die Rotorflügel (2) des Rotors (1) gerichtet wird, die Strahlrichtung mit der Rotationsachse (4) des Rotors (1) einen Winkel von weniger als 45° bildet, die Rotorflügel (2) eine in Rotationsrichtung (5) weisende Flügelkante (6) aufweisen und im Schleuderbereich der Rotorflügel (2) Auffangkammern (7) für die von den Rotorflügeln (2) abgeschleuderten, längeren Fasern angeordnet sind, **dadurch gekennzeichnet, dass** über mindestens 50% der radialen Erstreckung der Rotorflügel (2) der Abstand zwischen den Rotorflügeln (2) 5 bis 10-mal größer ist als die Breite der Rotorflügel (2) in der Rotationsebene (8).

2. Vorrichtung nach Anspruch 1, **dadurch gekennzeichnet, dass** die von den Rotorflügeln (2) überstrichene Fläche 5 bis 10-mal größer als die Gesamtfläche aller Rotorflügel (2) in der Rotationsebene (8) ist.

3. Vorrichtung nach einem der vorhergehenden Ansprüche, **dadurch gekennzeichnet, dass** die Flügelkante (6) radial nach außen zumindest in einem, vorzugsweise wenigstens dem äußersten Abschnitt bezüglich der Radialen entgegen der Rotationsrichtung (5) geneigt verläuft.

4. Vorrichtung nach Anspruch 3, **dadurch gekennzeichnet, dass** der Winkel (9) zwischen dem geneigten Abschnitt der Flügelkante (6) und der R adialen zwischen 30 und 70°, vorzugsweise zwischen 55 und 65° liegt.

5. Vorrichtung nach einem der vorhergehenden Ansprüche, **dadurch gekennzeichnet, dass** die Rotorflügel (2) in der Rotationsebene (8) eine Breite zwischen 0,5 und 5 mm, vorzugsweise zwischen 1 und 3 mm haben.

6. Vorrichtung nach einem der vorhergehenden Ansprüche, **dadurch gekennzeichnet, dass** der Abstand zwischen zwei benachbarten Rotorflügeln (2) in der Rotationsebene (8) zwischen 5 und 25 mm, vorzugsweise zwischen 10 und 15 mm liegt.

7. Vorrichtung nach einem der vorhergehenden Ansprüche, **dadurch gekennzeichnet, dass** die Rotorflügel (2) eine Länge zwischen 5 und 30 mm, vorzugsweise zwischen 10 und 20 mm haben.

8. Vorrichtung nach einem der vorhergehenden Ansprüche, **dadurch gekennzeichnet, dass** die Rotorflügel (2) quer zur Rotationsebene (8) eine Dicke zwischen 0,2 und 2 mm, vorzugsweise zwischen 0,3 und 0,7 mm haben.

9. Vorrichtung nach einem der vorhergehenden Ansprüche, **dadurch gekennzeichnet, dass** die Radien (R) an der Flügelkante (6) größer als 10% der Dicke (D) der Rotorflügel (2) quer zur Rotationsebene (8) sind.

10. Vorrichtung nach einem der vorhergehenden Ansprüche, **dadurch gekennzeichnet, dass** die Rauigkeit R_{A} der Rotorflügel (2) zumindest im Bereich der Flügelkante (6) unter 1 µm liegt.

11. Vorrichtung nach einem der vorhergehenden Ansprüche, **dadurch gekennzeichnet, dass** die Rotorflügel (2) ein flaches, vorzugsweise in Rotationsrichtung (5) verlaufendes Profil aufweisen.

12. Vorrichtung nach einem der vorhergehenden Ansprüche, **dadurch gekennzeichnet, dass** die Rotorflügel (2), insbesondere deren Flügelkanten (6) elektropoliert sind.

13. Vorrichtung nach einem der vorhergehenden Ansprüche, **dadurch gekennzeichnet, dass** der Faserstoffsuspensionsstrahl (3) ringförmig ausgebildet ist und koaxial zum Rotor (1) geführt wird.

14. Vorrichtung nach Anspruch 13, **dadurch gekennzeichet, dass** die Strahlrichtung des Faserstoffsuspensionsstrahles (3) etwa parallel zur Rotationsachse (4) des Rotors (1) verläuft.

15. Vorrichtung nach Anspruch 13 oder 14 **dadurch gekennzeichnet, dass** der Strahl (3) über eine, den Strahl (3) beschleunigende Düse auf die Rotorflügel (2) gerichtet wird.

16. Vorrichtung nach Anspruch 15, **dadurch gekennzeichnet, dass** der Abstand zwischen der Düse und den Rotorflügeln (2) kleiner als 20 mm, vorzugsweise kleiner als 10 und insbesondere kleiner als 5 mm ist.

## Claims

1. Device for removing long fibres from a fibrous material suspension by using at least one rotor (1) with rotor blades (2), in which a jet (3) of the fibrous material suspension is aimed at the rotor blades (2) of the rotor (1), the jet direction forms an angle of less than 45° with the axis of rotation (4) of the rotor (1), the rotor blades (2) have a blade edge (6) pointing in the direction of rotation (5), and collecting chambers (7) for the longer fibres thrown off the rotor blades (2) are arranged in the centrifugal area of the rotor blades (2) **characterized in that**, over at least 50% of the radial extent of the rotor blades (2), the spacing between the rotor blades (2) is from 5 to 10 times greater than the width of the rotor blades (2) in the plane of rotation (8).

2. Device according to Claim 1, **characterized in that** the area which is swept over by the rotor blades (2) is from 5 to 10 times greater than the overall area of all rotor blades (2) in the plane of rotation (8).

3. Device according to one of the preceding claims, **characterized in that** the blade edge (6) runs radially outwards at an angle counter to the direction of rotation (5), at least in one section, preferably at least the outermost section with respect to the radial.

4. Device according to Claim 3, **characterized in that** the angle (9) between the angled section of the blade edge (6) and the radial is between 30 and 70°, preferably between 55 and 65°.

5. Device according to one of the preceding claims, **characterized in that** the rotor blades (2) have a width in the plane of rotation (8) of between 0.5 and 5 mm, preferably between 1 and 3 mm.

6. Device according to one of the preceding claims, **characterized in that** the spacing between two adjacent rotor blades (2) in the plane of rotation (8) lies between 5 and 25 mm, preferably between 10 and 15 mm.

7. Device according to one of the preceding claims, **characterized in that** the rotor blades (2) have a length between 5 and 30 mm, preferably between 10 and 20 mm.

8. Device according to one of the preceding claims, **characterized in that** the rotor blades (2) perpendicular to the plane of rotation (8) have a thickness between 0.2 and 2 mm, preferably between 0.3 and 0.7 mm.

9. Device according to one of the preceding claims, **characterized in that** the radii (R) at the blade edge (6) are greater than 10% of the thickness (D) of the rotor blades (2) transversely with respect to the plane of rotation (8).

10. Device according to one of the preceding claims, **characterized in that** the roughness R_{A} of the rotor blades (2) lies below 1 µm at least in the region of the blade edge (6).

11. Device according to one of the preceding claims, **characterized in that** the rotor blades (2) have a flat profile, preferably extending in the direction of rotation (5).

12. Device according to one of the preceding claims, **characterized in that** the rotor blades (2), in particular their blade edges (6), are electropolished.

13. Device according to one of the preceding claims, **characterized in that** the fibrous material suspension jet (3) is annular and is guided coaxially with respect to the rotor (1).

14. Device according to Claim 13, **characterized in that** the jet direction of the fibrous material suspension jet (3) runs approximately parallel to the axis of rotation (4) of the rotor (1).

15. Device according to Claim 13 or 14, **characterized in that** the jet (3) is aimed at the rotor blades (2) via a nozzle accelerating the jet (3).

16. Device according to Claim 15, **characterized in that** the distance between the nozzle and the rotor blades (2) is less than 20 mm, preferably less than 10 and in particular less than 5 mm.

## Revendications

1. Dispositif pour enlever des fibres longues d'une suspension fibreuse comprenant au moins un rotor (1) avec des pales de rotor (2), dans lequel un jet (3) de la suspension fibreuse est orienté vers les pales de rotor (2) du rotor (1), le sens du jet forme avec l'axe de rotation (4) du rotor (1) un angle inférieur à 45°, les pales de rotor (2) présentent une arête de pale (6) tournée dans le sens de rotation (5) et des chambres de réception (7) pour les fibres plus longues évacuées par centrifugation par les pales de rotor (2) sont disposées dans la région de centrifugation des pales de rotor (2) **caractérisé en ce que** sur au moins 50 % de l'étendue radiale des pales de rotor (2), la distance entre les pales de rotor (2) est 5 à 10 fois plus grande que la largeur des pales de rotor (2) dans le plan de rotation (8).

2. Dispositif selon la revendication 1, **caractérisé en ce que** la surface balayée par les pales de rotor (2) est 5 à 10 fois plus grande que la surface totale de toutes les pales de rotor (2) dans le plan de rotation (8).

3. Dispositif selon l'une quelconque des revendications précédentes, **caractérisé en ce que** l'arête de pale (6) s'étend radialement vers l'extérieur de manière inclinée dans le sens opposé au sens de rotation (5) au moins dans une portion, de préférence au moins dans la portion la plus extérieure, par rapport à la radiale.

4. Dispositif selon la revendication 3, **caractérisé en ce que** l'angle (9) entre la portion inclinée de l'arête de pale (6) et la radiale est compris entre 30 et 70°, de préférence entre 55 et 65°.

5. Dispositif selon l'une quelconque des revendications précédentes, **caractérisé en ce que** les pales de rotor (2) présentent, dans le plan de rotation (8), une largeur comprise entre 0,5 et 5 mm, de préférence comprise entre 1 et 3 mm.

6. Dispositif selon l'une quelconque des revendications précédentes, **caractérisé en ce que** la distance entre deux pales de rotor adjacentes (2) dans le plan de rotation (8) est comprise entre 5 et 25 mm, de préférence entre 10 et 15 mm.

7. Dispositif selon l'une quelconque des revendications précédentes, **caractérisé en ce que** les pales de rotor (2) ont une longueur comprise entre 5 et 30 mm, de préférence entre 10 et 20 mm.

8. Dispositif selon l'une quelconque des revendications précédentes, **caractérisé en ce que** les pales de rotor (2), transversalement au plan de rotation (8), présentent une épaisseur comprise entre 0,2 et 2 mm, de préférence entre 0,3 et 0,7mm.

9. Dispositif selon l'une quelconque des revendications précédentes, **caractérisé en ce que** les rayons (R) au niveau de l'arête de pale (6) sont supérieurs à 10 % de l'épaisseur (D) des pales de rotor (2) transversalement au plan de rotation (8).

10. Dispositif selon l'une quelconque des revendications précédentes, **caractérisé en ce que** la rugosité R_{A} des pales de rotor (2) au moins dans la région de l'arête de pale (6) est inférieure à 1 µm.

11. Dispositif selon l'une quelconque des revendications précédentes, **caractérisé en ce que** les pales de rotor (2) présentent un profil plat s'étendant de préférence dans le sens de rotation (5).

12. Dispositif selon l'une quelconque des revendications précédentes, **caractérisé en ce que** les pales de rotor (2), en particulier leurs arêtes de pale (6), sont électropolies.

13. Dispositif selon l'une quelconque des revendications précédentes, **caractérisé en ce que** le jet (3) de suspension fibreuse est réalisé sous forme annulaire et est guidé coaxialement par rapport au rotor (1).

14. Dispositif selon la revendication 13, **caractérisé en ce que** le sens du jet (3) de suspension fibreuse s'étend approximativement parallèlement à l'axe de rotation (4) du rotor (1) .

15. Dispositif selon la revendication 13 ou 14, **caractérisé en ce que** le jet (3) est orienté vers les pales de rotor (2) par le biais d'une buse accélérant le jet (3).

16. Dispositif selon la revendication 15, **caractérisé en ce que** la distance entre la buse et les pales de rotor (2) est inférieure à 20 mm, de préférence inférieure à 10 mm et en particulier inférieure à 5 mm.
